# EUROPÄISCHE PATENTSCHRIFT

(11) **EP 3 396 088 B1**
(45) Veröffentlichungstag und Bekanntmachung des Hinweises auf die Patenterteilung: **26.02.2020**
(21) Anmeldenummer: 18152137.8
(22) Anmeldetag: 17.01.2018
(51) Int. Cl.: E05B 77/06, E05B 85/10, E05B 81/76, E05B 81/90

(54) **FAHRZEUGTÜRGRIFF**
VEHICLE DOOR HANDLE
POIGNÉE DE PORTE POUR VÉHICULE

(30) Priorität: 27.04.2017 DE 102017109113
(43) Veröffentlichungstag der Anmeldung: 31.10.2018
(73) Patentinhaber: Huf Hülsbeck & Fürst GmbH & Co. KG, 42551 Velbert (DE)
(72) Erfinder: Reifenberg, Bernd, 45259 Essen (DE); Rhein, Michael, 41199 Mönchengladbach (DE); Boßmanns, Bernd, 40822 Mettmann (DE)
(74) Vertreter: Zenz Patentanwälte Partnerschaft mbB

(56) Entgegenhaltungen:
- EP-A1- 3 067 494
- WO-A1-2015/043705
- WO-A1-2016/041996
- WO-A2-2008/129003

## Beschreibung

Die Erfindung richtet sich auf einen Fahrzeugtürgriff, aufweisend einen Griffträger und eine an dem Griffträger bewegbar gelagerte Handhabe, wobei die Handhabe zumindest eine Ruhestellung und eine Bereitschaftsstellung einnehmen kann, und wobei die Handhabe bei Einbau in eine Fahrzeugtür in Ruhestellung strakbündig mit der Außenseite der Fahrzeugtür verlaufend angeordnet ist und in Bereitschaftsstellung zur Betätigung gegenüber der Außenseite der Fahrzeugtür in eine Ausstellrichtung ausgestellt angeordnet ist, wobei ein Massenausgleichselement mit der Handhabe gekoppelt ist und am Griffträger um eine Schwenkachse schwenkbar gelagert ist, und wobei bei Bewegung der Handhabe aus der Ruhestellung in die Bereitschaftsstellung die Handhabe das Massenausgleichselement aus einer Grundposition in eine Betriebsposition schwenkt.

Ein Fahrzeugtürgriff der eingangs bezeichneten Art ist zum Beispiel aus der WO 2016/041996 A1 bekannt.

Ein Fahrzeugtürgriff, bei dem die Handhabe in ihrer Ruhestellung strakbündig mit der Außenseite der Fahrzeugtür verläuft, ist aus dem Stand der Technik bekannt. Für solche bekannten Fahrzeugtürgriffe gibt es eine Vielzahl von verschiedenen Konstruktionen und Ausführungsformen. Die erfindungsgemäße Ausführung eines Fahrzeugtürgriffes bezieht sich auf solche Konstruktionen, bei denen der Griffträger auf der Rückseite der Fahrzeugtür, d.h. innenseitig des Kraftfahrzeugs, befestigt wird. Die an dem Griffträger angebrachte Handhabe steht bei solchen Ausführungsformen üblicherweise von der Fahrzeugtür hervor und stört sowohl den ästhetischen Eindruck des Fahrzeugs als auch die Fahrzeug-Aerodynamik. Um diese Nachteile zu vermeiden, sind daher aus dem Stand der Technik Fahrzeugtürgriffen bekannt, bei denen die Handhabe in ihrer Ruhestellung, d.h. in welcher sie nicht gebraucht wird, in etwa bündig zur Außenseite der Fahrzeugtür, also strakbündig bzw. flächenbündig, verläuft. Eine solche Handhabe ist zum Öffnen der Fahrzeugtür oder eines fahrzeugseitigen Schlosses in eine Bereitschaftsstellung überführbar, in welcher die Handhabe gegenüber der Außenseite der Fahrzeugtür vorsteht. Dabei wird die Handhabe motorisch ausgefahren, wenn sich ein legitimierter Bediener dem Fahrzeug nähert. Sobald die Handhabe nicht mehr gebraucht wird, fährt sie wieder in die Ruhestellung und verschwindet somit in der Karosserie, um keinen Luftwiderstand zu erzeugen.

Die Erfindung geht von einem Stand der Technik aus, bei dem solche flächenbündigen Fahrzeugtürgriffe keine Crashsperre oder ähnliche Sicherheitselemente aufweisen, die im Fall eines Fahrzeugunfalls sicherstellen sollen, dass die Fahrzeugtür geschlossen bleibt und nicht unerwünscht aufgrund von an der Handhabe angreifenden Beschleunigungskräften geöffnet wird. Dabei ergibt sich insbesondere für flächenbündige Fahrzeugtürgriffe das Problem einer sehr geringen Crashsicherheit, wenn sich die Handhabe in unterschiedlichen Stellungen, wie zum Beispiel in der Ruhestellung oder der Bereitschaftsstellung, befindet. Folglich besteht die Gefahr, dass bei flächenbündigen Fahrzeugtürgriffen geringe und ungünstig gerichtete Beschleunigungskräfte ein Öffnen der Fahrzeugtür bewirken können.

Der Erfindung liegt die Aufgabe zugrunde eine Lösung zu schaffen, die auf konstruktiv einfache Weise einen Fahrzeugtürgriff bereitstellt, der kostengünstig in seiner Herstellung ist und der darüber hinaus eine verbesserte Sicherheit im Fall eines Fahrzeugunfalls aufweist, um ein unerwünschtes Öffnen der Fahrzeugtür zu verhindern.

Bei einem Fahrzeugtürgriff der eingangs genannten Art wird die Aufgabe dadurch gelöst, dass das Massenausgleichselement mit seiner Masse und/oder seiner Geometrie derart auf die Handhabe abgestimmt ausgebildet ist, dass das Massenausgleichselement sowohl in Ruhestellung als auch in Bereitschaftsstellung der Handhabe bei Einwirkung einer in die Ausstellrichtung gerichteten Beschleunigungskraft ein auf die Handhabe wirkendes und die Handhabe zumindest an einer weiteren Bewegung in Ausstellrichtung hinderndes Gegenmoment erzeugt. Erfindungsgemäß hält das Massenausgleichselement die Handhabe zumindest entweder in der Ruhestellung oder in der Bereitschaftsstellung, wobei das Massenausgleichselement zum Beispiel auch eine Bewegung der Handhabe in eine der Ausstellrichtung entgegengesetzte Richtung, also in Richtung der Ruhestellung, bewirken kann, wenn sich die Handhabe in der Bereitschaftsstellung befindet. Erfindungsgemäß kann die Handhabe neben der Ruhestellung und der Bereitschaftsstellung auch eine Betätigungsstellung einnehmen, bei welcher die Handhabe dann von einem Bediener aus der Bereitschaftsstellung heraus weiter in Ausstellrichtung bewegt wird, um einen Türöffnungsvorgang zu bewirken.

Vorteilhafte und zweckmäßige Ausgestaltungen und Weiterbildungen der Erfindung ergeben sich aus den Unteransprüchen.

Durch die Erfindung wird ein Fahrzeugtürgriff zur Verfügung gestellt, der sich durch eine funktionsgerechte Konstruktion auszeichnet und einen kompakten und kostengünstigen Aufbau aufweist. Bei dem Fahrzeugtürgriff gemäß der Erfindung wird eine Ausgleichsmasse in Form des Massenausgleichselements als zusätzliches Bauteil an die Handhabe kinematisch angekoppelt. Während der Bewegung der Handhabe aus der Ruhestellung in die Bereitschaftsstellung wird das Massenausgleichselement von der Handhabe mitbewegt, wobei die Kinematik des Massenausgleichselements derart gestaltet ist, dass das Massenausgleichselement sowohl in der Ruhestellung als auch in der Bereitschaftsstellung ein "schließendes Moment", d.h. ein Gegenmoment bei einer kritischen lateralen in Ausstellrichtung wirkenden Beschleunigungskraft erzeugt.

Die Erfindung sieht in Ausgestaltung vor, dass das Massenausgleichselement einen mit einem ersten Abstand zur Schwenkachse angeordneten Ausgleichsmasse-Körper und eine mit einem zweiten Abstand zur Schwenkachse beabstandet angeordnete Kopplungseinrichtung zur Bewegungskopplung mit der Handhabe aufweist. Das Massenausgleichselement kann dabei scheibenförmig oder nach Art eines Hebels ausgebildete sein, wobei es an der Schwenkachse drehbar gelagert ist und sowohl die Kopplungseinrichtung als auch der Ausgleichsmasse-Körper in vorbestimmten Abständen zur Schwenkachse an dem Massenausgleichselement angeordnet ausgebildet sind.

Zur Einhaltung der engen Bauraumbedingungen ist es in Ausgestaltung der Erfindung von Vorteil, wenn der erste Abstand kleiner ist als der zweite Abstand. Auf diese Weise ist der Ausgleichsmasse-Körper wesentlich näher an der Schwenkachse gelagert als die Kopplungseinrichtung, so dass eine starke Beschleunigung des Massenausgleichselements im Crashfall bei wirksam werdenden Beschleunigungskräften möglich ist.

Unter Berücksichtigung der engen Bauraumbedingungen sieht die Erfindung in weiterer Ausgestaltung vor, dass der Ausgleichsmasse-Körper und die Kopplungseinrichtung mit Bezug auf die Schwenkachse an unterschiedlichen Umfangspositionen an dem Massenausgleichselement ausgebildet und angeordnet sind.

Eine Möglichkeit zur kompakten und platzsparenden Ausbildung des Massenausgleichselements sieht die Erfindung in Ausgestaltung dadurch vor, dass das Massenausgleichselement als ein zweiseitiger Hebel ausgebildet ist, welcher um die Schwenkachse schwenkbar an dem Griffträger gelagert ist, wobei ein erster Hebelarm des zweiseitigen Hebels die Kopplungseinrichtung zur Bewegungskopplung mit der Handhabe aufweist und ein zweiter Hebelarm des zweiseitigen Hebels den Ausgleichsmasse-Körper aufweist. Im Hinblick auf eine starke Beschleunigung des Massenausgleichselements, die im Crashfall bei in Ausstellrichtung wirkenden Beschleunigungskräften erwünscht ist, sieht die Erfindung vor, dass die Länge des zweiten Hebelarms kürzer ausgebildet ist als die Länge des ersten Hebelarms. Alternativ zur Ausgestaltung eines zweiseitigen Hebels könnte das Massenausgleichselement auch als ein Winkelhebel ausgebildet sein.

Konstruktiv besonders günstig ist es in weiterer Ausgestaltung der Erfindung, wenn die Kopplungseinrichtung als eine Führungsausnehmung ausgebildet ist, in welcher ein mit der Handhabe gekoppelter Bewegungszapfen angeordnet ist, der bei einer Bewegung der Handhabe entlang der Führungsausnehmung bewegbar geführt ist.

Damit das Massenausgleichselement von der Handhabe mitbewegt werden kann und bei der Mitbewegung kein erhöhter Widerstand erzeugt wird, sieht die Erfindung in weiterer Ausgestaltung vor, dass die Führungsausnehmung mit Bezug auf die Schwenkachse radial verlaufend ausgebildet ist. Die Führungsausnehmung erstreckt sich also radial zur Schwenkachse hin bzw. radial von der Schwenkachse weg.

In einer weiteren Ausgestaltung der Erfindung ist vorgesehen, dass der Bewegungszapfen an einer über eine Drehachse drehbar an dem Griffträger gelagerten Hebelmechanik angeformt ist, welche die Handhabe an dem Griffträger bewegbar befestigt, wobei das Massenausgleichselement über die Hebelmechanik mit der Handhabe bewegungsgekoppelt ist. Besonders günstig ist es dabei, wenn die Hebelmechanik ferner mit einem Bowdenzugsystem gekoppelt ist, so dass das Massenausgleichselement direkt an dem Bauteil wirksam werden kann, welches für eine Öffnung der Tür verantwortlich ist.

Konstruktiv und kinematisch von Vorteil ist es in Ausgestaltung der Erfindung, wenn der Bewegungszapfen an einem um die Drehachse drehbaren Hebel der Hebelmechanik ausgebildet ist, wobei bei einer Bewegung der Handhabe aus der Ruhestellung in die Bereitschaftsstellung der zweiseitige Hebel eine zwischen der Grundposition und der Betriebsposition liegende Zwischenposition durchläuft, in welcher der zweiseitige Hebel in Linie zu dem Hebel der Hebelmechanik angeordnet ist.

Schließlich sieht die Erfindung in Ausgestaltung vor, dass der Schwenkwinkel zwischen der Grundposition und der Zwischenposition zu dem Schwenkwinkel zwischen der Zwischenposition und der Betriebsposition symmetrisch ausgeführt ist. Auf diese Weise wird den engen Bauraumbedingungen und einem großen Schwenkweg der Handhabe bei ihrer Bewegung aus der Ruhestellung in die Bereitschaftsstellung Rechnung getragen.

Es versteht sich, dass die vorstehend genannten und nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen. Der Rahmen der Erfindung ist nur durch die Ansprüche definiert.

Weitere Einzelheiten, Merkmale und Vorteile des Gegenstandes der Erfindung ergeben sich aus der nachfolgenden Beschreibung im Zusammenhang mit der Zeichnung, in der beispielhaft ein bevorzugtes Ausführungsbeispiel der Erfindung dargestellt ist. In der Zeichnung zeigt:
Figur 1 ein schematisch dargestelltes Kraftfahrzeug mit exemplarisch angedeuteten Fahrzeugtürgriffen gemäß der Erfindung,
Figur 2 eine perspektivische Darstellung einer Fahrzeugtür mit einer strakbündig bzw. flächenbündig angeordneten Handhabe des erfindungsgemäßen Fahrzeugtürgriffs,
Figur 3 eine perspektivische Vorderansicht auf den erfindungsgemäßen Fahrzeugtürgriff,
Figur 4 eine perspektivische Rückansicht auf den in Figur 3 gezeigten Fahrzeugtürgriff,
Figur 5 eine perspektivische Einzelteildarstellung des in den Figuren 3 und 4 gezeigten Fahrzeugtürgriffs,
Figur 6 eine Draufsicht auf ein Hebelsystem des Fahrzeugtürgriffs,
Figur 7 eine Einzelteildarstellung des Hebelsystems aus Figur 6,
Figur 8 eine perspektivische Ansicht auf eine Hebelmechanik des Hebelsystems aus Figur 7,
Figur 9 eine perspektivische Draufsicht auf ein Stellelement des Fahrzeugtürgriffs,
Figur 10 eine perspektivische Unteransicht auf das Stellelement des Fahrzeugtürgriffs,
Figur 11 eine Perspektivansicht auf einen an der Hebelmechanik ausgebildeten Bewegungszapfen,
Figur 12 eine Perspektivansicht auf ein Massenausgleichselement des Fahrzeugtürgriffs,
Figur 13 eine Draufsicht auf die Hebelmechanik und das in seiner Grundposition angeordnete Massenausgleichselement in einer Ruhestellung einer Handhabe des Fahrzeugtürgriffs,
Figur 14 eine Draufsicht auf die Hebelmechanik und das Massenausgleichselement in einer aus der Ruhestellung der Handhabe herausbewegten Stellung,
Figur 15 eine Draufsicht auf die Hebelmechanik und das in seiner Betriebsposition angeordnete Massenausgleichselement in einer Bereitschaftsstellung der Handhabe,
Figur 16 eine Ansicht auf den Fahrzeugtürgriff, wenn die Handhabe in ihrer Ruhestellung angeordnet ist,
Figur 17 eine Ansicht auf den Fahrzeugtürgriff aus Figur 16 unter Weglassung eines Griffträgers des Fahrzeugtürgriffs,
Figur 18 eine Ansicht auf den Fahrzeugtürgriff, wenn die Handhabe in ihrer Bereitschaftsstellung angeordnet ist, und
Figur 19 eine Ansicht auf den Fahrzeugtürgriff aus Figur 18 unter Weglassung des Griffträgers des Fahrzeugtürgriffes.

In Figur 1 ist ein Fahrzeug bzw. Kraftfahrzeug 1 in Form eines PKWs exemplarisch dargestellt, welches in dem Beispiel über vier Fahrzeugtüren 2 (zwei davon sind aus Figur 1 ersichtlich) verfügt, die über einen jeweiligen Fahrzeugtürgriff 3 und insbesondere mit Hilfe einer Handhabe 4 des Fahrzeugtürgriffes 3 geöffnet werden können. Die Fahrzeugtüren 2 werden über ein jeweiliges Türschloss 5 fest verschlossen und können von außen nur über eine jeweilige Bewegung der Handhabe 4 geöffnet bzw. entriegelt werden. Diese Bewegung an der Handhabe 4 besteht aus einer Ziehbewegung, wobei die entsprechende Bewegung der Handhabe 4 über ein Bowdenzugsystem 6 auf das entsprechende Schloss 5 übertragen wird. Durch die entsprechende Bewegung der Handhabe 4 lässt sich die zugehörige Fahrzeugtür 2 dann öffnen, wobei im Fall eines strombetriebenen Normalbetriebs eine leichte Ziehbewegung ausreicht, damit das Bowdenzugsystem 6 zum Entriegeln des Türschlosses 5 elektrisch betrieben wird. Im Fall eines stromlosen Notbetriebs ist der Fahrzeugtürgriff 3 derart ausgebildet, dass auch ein manuelles Entriegeln des Türschlosses 5 und damit ein manuelles Öffnen der Fahrzeugtür 2 durch eine von einem Bediener bewirkte Betätigung der Handhabe 4 möglich ist, die sich durch eine erforderliche, erhöhte Betätigungskraft im Vergleich zu der im Normalbetrieb notwendigen Betätigungskraft unterscheidet.

Die Figur 2 zeigt in perspektivischer Ansicht eine der Fahrzeugtüren 2 und die zum Öffnen der Fahrzeugtür 2 dienende Handhabe 4. In der Figur 2 ist die Handhabe 4 - bei Einbau des Fahrzeugtürgriffs 3 in die Fahrzeugtür 2 - in etwa bündig zur Außenseite 7 der Fahrzeugtür 2, d.h. strakbündig bzw. flächenbündig, angeordnet. In dieser Stellung befindet sich die Handhabe 4 in einer Ruhestellung, in welcher sie nicht gebraucht wird. Aus der in Figur 2 gezeigten Ruhestellung (siehe auch Figuren 16 und 17) ist die Handhabe 4 in eine Bereitschaftsstellung (siehe Figuren 18 und 19) überführbar, in welcher sie gegenüber der Außenseite 7 der Fahrzeugtür 2 vorsteht. Demnach ist die Handhabe 4 in ihrer Bereitschaftsstellung aus der Fahrzeugtür 2 hervorstehend angeordnet. In dieser vorstehenden oder aus der Außenseite 7 ausgefahrenen Bereitschaftsstellung kann ein Bediener die Handhabe 4 hintergreifen und betätigen bzw. handhaben, um die Fahrzeugtür 2 zu öffnen bzw. das fahrzeugseitige Türschloss 5 zu entriegeln. Gemäß der vorliegenden Erfindung kann das Überführen der Handhabe 4 aus der Ruhestellung in die Bereitschaftsstellung entweder in einem strombetriebenen Normalbetrieb mittels eines geeigneten Antriebsmittels oder in einem stromlosen Notbetrieb mittels manueller Betätigung durch den Bediener erfolgen, was aber nicht Gegenstand der vorliegenden Erfindung ist, weshalb nicht näher auf den dafür vorgesehenen Mechanismus eingegangen wird. Für den strombetriebenen Normalbetrieb können Annäherungssensoren oder sonstige Sensoren vorgesehen sein, um die Handhabe 4 aus der strakbündigen bzw. flächenbündigen Ruhestellung in die Bereitschaftsstellung zu bringen, sobald ein Bediener sich dem Fahrzeugtürgriff 3 bzw. der Handhabe 4 nähert.

In den Figuren 3 bis 10 ist der Fahrzeugtürgriff 3 in verschiedenen Ansichten und für unterschiedliche bauliche Details näher dargestellt. Der Fahrzeugtürgriff 3 weist neben der Handhabe 4 einen Griffträger 8 auf, welcher im eingebauten Zustand innenseitig an der Fahrzeugtür 2 befestigt ist und dazu dient, unter anderem die Handhabe 4 derart zu lagern, dass die Handhabe 4 in ihrer Ruhestellung strakbündig mit der Außenseite 7 der Fahrzeugtür 2 verlaufend angeordnet ist und zur Betätigung in ihre Bereitschaftsstellung bewegbar ist, wobei die Handhabe 4 in ihrer Bereitschaftsstellung gegenüber der Außenseite 7 der Fahrzeugtür 2 vorsteht und von dem Bediener zum Öffnen der Fahrzeugtür 2 hintergriffen und betätigt werden kann. Figur 3 zeigt den Fahrzeugtürgriff 3 in einer perspektivischen Vorderansicht, wobei die Handhabe 4 sich in ihrer Ruhestellung befindet. Die in Figur 4 gezeigte Rückansicht auf den Fahrzeugtürgriff 3 verdeutlicht die kompakte und einen geringen Bauraum beanspruchende Konstruktion des Fahrzeugtürgriffs 3. Dieser kompakte Aufbau wird unter anderem durch ein komplexes Hebelsystem 9 (siehe zum Beispiel Figuren 6 und 7) realisiert, welches ein Hebelelement 10, eine Hebelmechanik 11 und einen Bewegungsübertragungsbügel 12 umfasst, wie beispielsweise die Einzelteildarstellung in Figur 5 zeigt. Das Hebelelement 10, die Hebelmechanik 11 und der Bewegungsübertragungsbügel 12 sind an dem Griffträger 8 gelagert, wobei die Handhabe 4 mittels des Hebelsystems 9 an dem Griffträger 8 angebunden ist. Wie ferner der Figur 5 anhand der Einzelteildarstellung zu entnehmen ist, umfasst der Fahrzeugtürgriff 3 einen Fahrzeugtüröffnungshebel 14, ein Stellelement 15 und ein Massenausgleichselement 16, die ebenfalls jeweils an dem Griffträger 8 gelagert sind. Ein erstes Längsende 17 der Handhabe 4 ist über das Hebelelement 10 mit dem Griffträger 8 verbunden, wobei das Hebelelement 10 an einer an dem Griffträger 8 drehbar gelagerten Hebeldrehachse 18 angebracht ist. Somit ist das Hebelelement 10, welches einarmig und abgewinkelt ausgebildet ist, mit der Handhabe 4 bewegungsgekoppelt, wenn sich das Hebelelement 10 um die Hebeldrehachse 18 dreht. Ein zweites Längsende 19 der Handhabe 4 ist über die Hebelmechanik 11 an dem Griffträger 8 angebunden, wobei die Hebelmechanik 11 über eine Drehachse 21 an dem Griffträger 8 drehbar gelagert ist, so dass das zweite Längsende 19 der Handhabe 4 über die Hebelmechanik 11 an dem Griffträger 8 bewegbar befestigt ist.

Die Hebelmechanik 11 umfasst einen mit der Handhabe 4 verbundenen Griffhebel 20 und einen drehbar an einer Drehachse 21 gelagerten Hebelkörper 22 (siehe zum Beispiel Figur 8). Der Griffhebel 20 ist einarmig und abgewinkelt ausgebildet und mit dem zweiten Längsende 19 der Handhabe 4 drehbar verbunden. Zwischen den beiden Abschnitten der zweiteilig ausgeführten Drehachse 21 ist der Griffhebel 20 angeordnet, wodurch eine sehr kompakte Bauform realisierbar wird. Der Griffhebel 20 ist ferner mit dem Hebelkörper 22 drehbar verbunden, wobei der Hebelkörper 22 einen Passivhebel 23 und einen Aktivhebel 24 aufweist (siehe zum Beispiel Figur 8). Der Passivhebel 23 und der Aktivhebel 24 sind an der an dem Griffträger 8 gelagerten Drehachse 21 gelagert und drehen bei einer Bewegung der Handhabe 4 aus der Ruhestellung in die Bereitschaftsstellung gemeinsam, wohingegen bei einer Betätigung der Handhabe 4 aus der Bereitschaftsstellung eine Relativbewegung zwischen dem Passivhebel 23 und dem Aktivhebel 24 erfolgt. Der Griffhebel 20 ist mit dem Passivhebel 23 drehbar verbunden, wobei der Passivhebel 23 mit der Drehachse 21 drehfest verbunden ist. Demgegenüber ist der Aktivhebel 24 mit der Drehachse 21 drehbar verbunden, so dass der Aktivhebel 24 relativ zu der Drehachse 21 drehbar an dieser gelagert ist. Das besondere an der Hebelmechanik 11 ist der Aspekt, dass der Passivhebel 23 und der Aktivhebel 24, die den Hebelkörper 22 bilden, bei der Bewegung der Handhabe 4 aus der Ruhestellung in die Bereitschaftsstellung als ein einziger Hebel agieren und gemeinsam um die Drehachse 21 drehen, wohingegen für vom Bediener in der Bereitschaftsstellung bewirkte Betätigungsvorgänge der Handhabe 4 der Passivhebel 23 und der Aktivhebel 24 relativ zueinander um die Drehachse 21 drehen und entsprechend als separate Hebel agieren.

Das Hebelelement 10 ist über den Bewegungsübertragungsbügel 12 mit der Hebelmechanik 11 bewegungsgekoppelt verbunden (siehe zum Beispiel Figur 6). Dabei ist ein erstes Längsende 25 des Bewegungsübertragungsbügels 12 beabstandet zu der Hebeldrehachse 18 mit dem Hebelelement 10 drehbar verbunden. Ein zweites Längsende 26 des Bewegungsübertragungsbügels 12 ist beabstandet zu der Drehachse 21 mit der Hebelmechanik 11 drehbar verbunden. Wenn die Handhabe 4 aus ihrer Ruhestellung in die Bereitschaftsstellung bewegt wird, dann dreht das Hebelelement 10 im Uhrzeigersinn um die Hebeldrehachse 18, woraufhin der mit dem Hebelelement 10 gelenkig verbundene Bewegungsübertagungsbügel 12 in Richtung der Hebelmechanik 11 bzw. in Richtung des zweiten Längsendes 19 der Handhabe 4 um die Hebeldrehachse 12 bewegt wird. Ferner schwenkt das Hebelelement 10, an welchem die Handhabe 4 gelenkig angebracht ist, um die Hebeldrehachse 18, wodurch die Handhabe 4 aus ihrer flächenbündigen Ruhestellung in die Bereitschaftsstellung bewegt wird und aus der Außenseite 7 der Fahrzeugtür 2 hervorsteht. Die Bewegung des Bewegungsübertragungsbügels 12 in Richtung der Hebelmechanik 11 bzw. in Richtung des zweiten Längsendes 19 der Handhabe 4 bewirkt, dass die Hebelmechanik 11 um die Drehachse 21 herum entgegen dem Uhrzeigersinn dreht, was durch den Bewegungsübertragungsbügel 12 bewirkt wird.

Wenn die Handhabe 4 von einem Bediener aus der Bereitschaftsstellung heraus betätigt wird, ist dies eine Ziehbewegung an der Handhabe 4, wodurch diese in eine Betriebsstellung gelangt. In einer solchen Betriebsstellung ist das Hebelelement 10 weiterhin in der Position angeordnet, in welcher es in der Bereitschaftsstellung angelangt war. Es findet folglich keine weitere Drehung um die Hebeldrehachse 18 statt. Vielmehr erfolgt an der Hebelmechanik 11 eine Relativbewegung zwischen dem Passivhebel 23 und dem Aktivhebel 24, wobei dazu der Bediener eine entsprechende Kraft bei seiner Ziehbewegung an der Handhabe 4 aufbringen muss. Durch die Krafteinwirkung des Bedieners über die Handhabe 4 wird der Passivhebel 23 relativ zu dem Aktivhebel 24 bewegt, wobei der Aktivhebel 24 in seiner Position verbleibt, die er in der Bereitschaftsstellung der Handhabe 4 bereits eingenommen hat.

Der Fahrzeugtüröffnungshebel 14, der stangenförmig ausgebildet ist, ist über zwei Gelenkpunkte 14a an dem Griffträger 8 parallel bewegbar zu dem Bewegungsübertragungsbügel 12 gelagert, wobei von einem der beiden Gelenkpunkte 14a radial ein Bodenzughebel 14b absteht (siehe Figur 5), an dem ein in den Figuren nicht gezeigtes Bowdenzugkabel befestigbar ist, welches wiederum mit dem Türschloss 5 der Fahrzeugtür 2 verbunden ist und in bekannter Weise zum Entriegeln des Türschlosses 5 dient. Bei dem vorliegenden Fahrzeugtürgriff 3 stehen in der Ruhestellung der Handhabe 4 das Hebelelement 10 und die Hebelmechanik 11 außer Eingriff mit dem Bewegungsübertragungsbügel 12, so dass in der Ruhestellung der Handhabe 4 das Hebelelement 10 und die Hebelmechanik 11 von dem Bewegungsübertragungsbügel 12 entkoppelt sind. In der Ruhestellung der Handhabe 4 ist der Bewegungsübertragungsbügel 12 in einer Stellung angeordnet, aus welcher er in eine Entriegelungsposition bewegbar ist, um das Türschloss 5 zu entriegeln.

Das motorangetriebene Stellelement 15 ist in der Ruhestellung der Handhabe 4 von dem Hebelelement 10 und der Hebelmechanik 11 entkoppelt und weist keine feste Verbindung zu dem Hebelelement 10 und der Hebelmechanik 16 auf. Das Stellelement 15 steht folglich mit dem Hebelelement 10 und mit der Hebelmechanik 11 nicht in Eingriff, wenn die Handhabe 4 in ihrer Ruhestellung angeordnet ist. Das motorangetriebene Stellelement 15 ist an dem Griffträger 8 gelagert, wobei eine Motorantriebsachse eines Elektromotors das Stellelement 15 antreibt und dreht. In einem strombetriebenen Normalbetrieb des Fahrzeugtürgriffs 3 wird von einer Fahrzeugkontrollsteuerung eine Annäherung eines berechtigten Bedieners an das Fahrzeug 1 erkannt, woraufhin ein Signal von der Fahrzeugkontrollsteuerung an den Elektromotor gesandt wird, der daraufhin seinen Betrieb aufnimmt und über die Motorantriebsachse das Stellelement 15 dreht. Dabei wird der Elektromotor für eine vorbestimmte Zeitdauer bestromt und dreht das Stellelement 15 um die Motorantriebsachse um einen vorbestimmten Winkel, der in einem Bereich von 90° bis 130° liegt. Das Stellelement 15 ist scheibenförmig mit einem ungleichförmigen Rand 27 ausgebildet (siehe zum Beispiel Figuren 9 und 10) und über die Motorantriebsachse drehbar an dem Griffträger 8 gelagert. Bei einer Drehbewegung des Stellelements 15 um die Motorantriebsachse wirkt der ungleichförmige Rand 27 mit dem Hebelelement 10 derart zusammen, dass eine Drehung des Stellelements 15 zu einer gleichförmigen Griffausstellbewegung führt. Bei dieser gleichförmigen Griffausstellbewegung des motorangetriebenen Stellelements 15 drückt ein Randabschnitt mit ansteigendem Radius gegen das Hebelelement 10 und bewegt die Handhabe 4 über das Hebelelement 10 aus der Ruhestellung in ihre Bereitschaftsstellung. Die gleichförmige Griffausstellbewegung des motorangetriebenen Stellelements 15 stoppt dann, wenn ein an dem Stellelement 15 ausgebildeter Randabschnitt mit konstantem Radius 27a (siehe zum Beispiel Figur 9) an dem Hebelelement 10 anliegt, wodurch sichergestellt ist, dass das erste Längsende 17 der Handhabe 4 gegenüber der Außenseite 7 der Fahrzeugtür 2 ausgestellt angeordnet ist.

Der Bewegungsübertragungsbügel 12 wirkt mit dem Aktivhebel 24 zusammen und dreht den Aktivhebel 24 um die Drehachse 21. Dabei drehen der Passivhebel 23 und der Aktivhebel 24 als der gemeinsamer Hebelkörper 22 um die Drehachse 21. Die durch die Bewegung des Bewegungsübertragungsbügels 12 auf die Hebelmechanik 11 übertragene Kraft bewirkt, dass sich der Griffhebel 20 aufgrund seiner Kopplung mit der Handhabe 4 von der Drehachse 21 wegbewegt, wodurch das zweite Längsende 19 der Handhabe 4 aus der Außenseite 7 der Fahrzeugtür 2 ausgestellt angeordnet ist. Die Anbindung des zweiten Längsendes 20 der Handhabe 4 ist folglich nach Art eines Kniehebels ausgebildet.

Bei der vorstehend beschriebenen Bewegung des Stellelements 27 wird lediglich die Handhabe 4 in die Bereitschaftsstellung bewegt, wohingegen der Fahrzeugöffnungshebel 14 nach wie unbewegt verbleibt. Dies ist auf eine Entriegelungskontur 28 (siehe zum Beispiel Figur 10) zurückzuführen, die auf einer der beiden Seitenflächen (in dem dargestellten Ausführungsbeispiel ist der ungleichförmige Rand 27 auf der Oberseite und die Entriegelungskontur 28 auf der Unterseite des Stellelements 15 ausgebildet) des scheibenförmig ausgebildeten und motorangetriebenen Stellelements 15 ausgebildet ist. Die Entriegelungskontur 28 wirkt bei einer Bewegung des Stellelements 15, die durch eine Betätigung der Handhabe 4 durch den Bediener ausgelöst bzw. bewirkt wird. Im Normalbetrieb wird durch eine Betätigung der Handhabe 4 das Stellelement 15 weitergedreht, wodurch die Entriegelungskontur 28 den Fahrzeugtüröffnungshebel 14 in Richtung der Hebelmechanik 11 drängt und damit das Bowdenzugsystem 6 zum Entriegeln der Tür betätigt, indem der Bowdenzughebel 14b durch die Bewegung des Fahrzeugtüröffnungshebels 14 mitbewegt wird. In einem stromlosen Notbetrieb, welcher bei Ausfall der elektrischen Versorgung des Fahrzeugs 2 oder bei Ausfall des Antriebsmotors eintreten kann, kann durch erhöhte Krafteinwirkung durch den Bediener die Handhabe 4 auch soweit in Ausstellrichtung gezogen werden, dass über die Hebelmechanik 11 der Fahrzeugtüröffnungshebel 14 manuell vom Bediener bewegt und damit das Bowdenzugsystem 6 betätigt wird.

Die Figuren 11 bis 19 zeigen bauliche Details, die in Verbindung mit dem Massenausgleichselement 16 stehen. Das Massenausgleichselement 16 des erfindungsgemäßen Fahrzeugtürgriffs 3 dient dazu, dass die Handhabe 4 sowohl in Ruhestellung als auch in Bereitschaftsstellung bei Einwirkung einer in eine Ausstellrichtung 29 (siehe zum Beispiel Pfeil in Figur 17) gerichteten Beschleunigungskraft an einer Bewegung in Richtung der Ausstellrichtung 29 gehindert wird, indem das Massenausgleichselement 16 ein entsprechendes Gegenmoment 41 erzeugt. Das Massenausgleichselement 16 ist über eine Schwenkachse 30 an dem Griffträger 8 schwenkbar gelagert, wobei das Massenausgleichselement 16 ferner mit der Handhabe 4 gekoppelt ist. Das Massenausgleichselement 16 weist einen Ausgleichsmasse-Körper 31 und eine Kopplungseinrichtung 32 zur Bewegungskopplung mit der Handhabe 4 auf, wobei der Ausgleichsmasse-Körper 31 in einem ersten Abstand 33 zur Schwenkachse 30 an dem Massenausgleichselement 16 angeordnet ist und die Kopplungseinrichtung in einem zweiten Abstand 34 zur Schwenkachse 30 an dem Massenausgleichselement 16 angeordnet ist. Wie aus Figur 12 ersichtlich ist, ist der erste Abstand 33 kleiner als der zweite Abstand 34 ausgebildet. Ferner ist der Darstellung in Figur 12 zu entnehmen, dass der Ausgleichsmasse-Körper 31 und die Kopplungseinrichtung 32 mit Bezug auf die Schwenkachse 30 an unterschiedlichen Umfangspositionen an dem Massenausgleichselement 16 ausgebildet und angeordnet sind. Insbesondere ist in dem dargestellten Ausführungsbeispiel das Massenausgleichselement 16 als ein zweiseitiger Hebel 35 ausgebildet. Dieser zweiseitige Hebel 35 ist um die Schwenkachse 30 schwenkbar an dem Griffträger 8 gelagert, wobei ein erster Hebelarm 35a des zweiseitigen Hebels 35 die Kopplungseinrichtung 32 zur Bewegungskopplung mit der Handhabe 4 aufweist und ein zweiter Hebelarm 35b des zweiseitigen Hebels 35 den Ausgleichsmasse-Körper 31 aufweist. Entsprechend ist die Länge 36 des zweiten Hebelarms 35b kürzer ausgebildet als die Länge 37 des ersten Hebelarms 35a. Die Kopplungseinrichtung 32 ist an dem ersten Hebelarm 35a als eine Führungsausnehmung 38 ausgebildet. Die Führungsausnehmung 38 dient dazu, dass in ihr ein mit der Handhabe 4 gekoppelter Bewegungszapfen 39 (siehe zum Beispiel Figuren 8 und 11) angeordnet ist, wobei der Bewegungszapfen 39 bei einer Bewegung der Handhabe 4 entlang der Führungsausnehmung 38 bewegbar geführt ist. Dabei ist der Bewegungszapfen 39 an der über die Drehachse 21 drehbar an dem Griffträger 8 gelagerten Hebelmechanik 11 angeformt, welche die Handhabe 4 an dem Griffträger 8 bewegbar befestigt. Folglich ist das Massenausgleichselement 16 über die Hebelmechanik 11 mit der Handhabe 4 bewegungsgekoppelt. In dem dargestellten Ausführungsbeispiel ist der Bewegungszapfen 39 an einem um die Drehachse 21 drehbaren Hebel 40 der Hebelmechanik 11 ausgebildet, wobei auch vorhandene Hebel der Hebelmechanik 11 mit entsprechender Modifikation/Anpassung zu diesem Zweck genutzt werden könnten. Wie ferner der Figur 12 zu entnehmen ist, ist die Führungsausnehmung 38 mit Bezug auf die Schwenkachse 30 radial verlaufend ausgebildet.

In den Figuren 13 bis 15 ist das Zusammenwirken von Hebelmechanik 11 und Massenausgleichselement 16 bei einer Bewegung der Handhabe 4 aus der Ruhestellung (siehe Figur 13) über eine Zwischenstellung (siehe Figur 14) in die Bereitschaftsstellung (siehe Figur 15) dargestellt, wobei zur Veranschaulichung in den Figuren 16 und 17 Ansichten gezeigt sind, bei denen die Handhabe 4 in der Ruhestellung angeordnet ist, und in den Figuren 18 und 19 Ansichten gezeigt sind, bei denen die Handhabe 4 in der Bereitschaftsstellung angeordnet ist. Mit Bezug auf die Figuren 11 bis 19 ist zu erkennen, dass bei einer Bewegung der Handhabe 4 aus der Ruhestellung in die Bereitschaftsstellung das Massenausgleichselement 16 aus seiner Grundposition (siehe Figur 13) über eine Zwischenposition (siehe Figur 14) in seine Betriebsposition (siehe Figur 15) schwenkt. Diese Bewegung wird durch die Kopplung mit dem Hebel 40 der Hebelmechanik 11 und folglich durch die Bewegung der Handhabe 4 bewirkt, so dass die Handhabe 4 das Massenausgleichselement 16 mitbewegt, was vorteilhaft im Hinblick auf die Gängigkeit des Massenausgleichselements 16 ist. Das Massenausgleichselement 16 ist also mit der Handhabe 4 bewegungsgekoppelt und nimmt in Abhängigkeit der Stellung der Handhabe 4 eine entsprechende Position (Grundposition, Betriebsposition) ein. Bei der Bewegung der Handhabe 4 aus der Ruhestellung in die Bereitschaftsstellung durchläuft der zweiseitige Hebel 35 die zwischen der Grundposition und der Betriebsposition liegende Zwischenposition (siehe Figur 14). In der Zwischenposition ist das als zweiseitiger Hebel 35 ausgebildete Massenausgleichselement 16 in Linie zu dem Hebel 40 der Hebelmechanik 11 angeordnet ist. Dabei ist der Schwenkwinkel 42a zwischen der Grundposition und der Zwischenposition zu dem Schwenkwinkel 42b zwischen der Zwischenposition und der Betriebsposition symmetrisch ausgeführt, wie schematisch in Figur 14 gezeigt ist.

Das Massenausgleichselement 16 ist mit seiner Masse und Geometrie derart auf die Handhabe 4 abgestimmt ausgebildet, dass das Massenausgleichselement 16 sowohl in Ruhestellung als auch in Bereitschaftsstellung der Handhabe 4 bei Einwirkung einer in die Ausstellrichtung 29 gerichteten Beschleunigungskraft, wie sie beispielsweise im Fall eines Fahrzeugunfalls auftritt, ein auf die Handhabe 4 wirkendes und die Handhabe 4 zumindest an einer weiteren Bewegung in Ausstellrichtung 29 hinderndes Gegenmoment 41 erzeugt. Das Gegenmoment 41 wirkt entgegen dem Uhrzeigersinn in den Figuren 13, 14 und 15, so dass der Hebel 40 durch den Einfluss des Gegenmoments 41 zumindest in seiner in den Figuren gezeigten Stellung gehalten wird oder aber aus den in den Figuren 14 und 15 gezeigten Stellungen zurück in die in Figur 13 gezeigte Stellung (durch Drehung des Hebels 40 im Uhrzeigersinn mit Bezug auf Figur 15) bewegt wird, in welcher die Handhabe 4 in ihrer Ruhestellung angeordnet ist. In jedem Fall verhindert das Massenausgleichselement 16 eine weitere Bewegung der Handhabe 4 in Ausstellrichtung 29.

Zusammenfassend betrifft die vorliegende Erfindung einen Fahrzeugtürgriff 3, der den Griffträger 8 und die an dem Griffträger 8 bewegbar gelagerte Handhabe 4 aufweist. Dabei kann die Handhabe 4 zumindest die Ruhestellung und die Bereitschaftsstellung einnehmen, aber auch über die Bereitschaftsstellung hinaus bei Betätigung durch einen Bediener bewegt werden. Die Handhabe 4 ist bei Einbau in eine Fahrzeugtür 2 in Ruhestellung strakbündig mit der Außenseite 7 der Fahrzeugtür 2 verlaufend angeordnet und in Bereitschaftsstellung zur Betätigung gegenüber der Außenseite 7 der Fahrzeugtür 2 in Ausstellrichtung ausgestellt angeordnet. Erfindungsgemäß ist das Massenausgleichselement 16 vorgesehen, welches mit der Handhabe 4 gekoppelt ist und am Griffträger 8 um eine Schwenkachse 30 schwenkbar gelagert ist. Bei Bewegung der Handhabe 4 aus der Ruhestellung in die Bereitschaftsstellung schwenkt die Handhabe 4 das Massenausgleichselement 16 aus der Grundposition in die Betriebsposition. Das Massenausgleichselement 16 ist mit seiner Masse und/oder seiner Geometrie derart auf die Handhabe 4 abgestimmt ausgebildet, dass das Massenausgleichselement 16 sowohl in Ruhestellung als auch in Bereitschaftsstellung der Handhabe 4 bei Einwirkung einer in die Ausstellrichtung 29 gerichteten Beschleunigungskraft das auf die Handhabe 4 wirkende und die Handhabe 4 zumindest an einer weiteren Bewegung in Ausstellrichtung 29 hindernde Gegenmoment 41 erzeugt.

Die vorstehend beschriebene Erfindung ist selbstverständlich nicht auf die beschriebene und dargestellte Ausführungsform beschränkt. Es ist ersichtlich, dass an der in der Zeichnung dargestellten Ausführungsform zahlreiche, dem Fachmann entsprechend der beabsichtigten Anwendung naheliegende Abänderungen vorgenommen werden können, ohne den durch die anhängigen Patentansprüche definierten Rahmen der vorliegenden Erfindung zu verlassen.

## Patentansprüche

1. Fahrzeugtürgriff (3), aufweisend einen Griffträger (8) und eine an dem Griffträger (8) bewegbar gelagerte Handhabe (4), wobei die Handhabe (4) zumindest eine Ruhestellung und eine Bereitschaftsstellung einnehmen kann, und wobei die Handhabe (4) bei Einbau in eine Fahrzeugtür (2) in Ruhestellung strakbündig mit der Außenseite (7) der Fahrzeugtür (2) verlaufend angeordnet ist und in Bereitschaftsstellung zur Betätigung gegenüber der Außenseite (7) der Fahrzeugtür (2) in eine Ausstellrichtung (29) ausgestellt angeordnet ist,
wobei ein Massenausgleichselement (16) mit der Handhabe (4) gekoppelt ist und am Griffträger (8) um eine Schwenkachse (30) schwenkbar gelagert ist, und wobei bei Bewegung der Handhabe (4) aus der Ruhestellung in die Bereitschaftsstellung die Handhabe (4) das Massenausgleichselement (16) aus einer Grundposition in eine Betriebsposition schwenkt,
**dadurch gekennzeichnet, dass**
das Massenausgleichselement (16) mit seiner Masse und/oder seiner Geometrie derart auf die Handhabe (4) abgestimmt ausgebildet ist, dass das Massenausgleichselement (16) sowohl in Ruhestellung als auch in Bereitschaftsstellung der Handhabe (4) bei Einwirkung einer in die Ausstellrichtung (29) gerichteten Beschleunigungskraft ein auf die Handhabe (4) wirkendes und die Handhabe (4) zumindest an einer weiteren Bewegung in Ausstellrichtung (29) hinderndes Gegenmoment (41) erzeugt.

2. Fahrzeugtürgriff (3) nach Anspruch 1, **dadurch gekennzeichnet, dass** das Massenausgleichselement (16) einen mit einem ersten Abstand (33) zur Schwenkachse (30) angeordneten Ausgleichsmasse-Körper (31) und eine mit einem zweiten Abstand (34) zur Schwenkachse (30) beabstandet angeordnete Kopplungseinrichtung (32) zur Bewegungskopplung mit der Handhabe (4) aufweist.

3. Fahrzeugtürgriff (3) nach Anspruch 2, **dadurch gekennzeichnet, dass** der erste Abstand (33) kleiner ist als der zweite Abstand (34).

4. Fahrzeugtürgriff (3) nach Anspruch 2 oder 3, **dadurch gekennzeichnet, dass** der Ausgleichsmasse-Körper (31) und die Kopplungseinrichtung (32) mit Bezug auf die Schwenkachse (30) an unterschiedlichen Umfangspositionen an dem Massenausgleichselement (16) ausgebildet und angeordnet sind.

5. Fahrzeugtürgriff (3) nach einem der Ansprüche 2 bis 4, **dadurch gekennzeichnet, dass** das Massenausgleichselement (16) als ein zweiseitiger Hebel (35) ausgebildet ist, welcher um die Schwenkachse (30) schwenkbar an dem Griffträger (8) gelagert ist, wobei ein erster Hebelarm (35a) des zweiseitigen Hebels (35) die Kopplungseinrichtung (32) zur Bewegungskopplung mit der Handhabe (4) aufweist und ein zweiter Hebelarm (35b) des zweiseitigen Hebels (35) den Ausgleichsmasse-Körper (31) aufweist.

6. Fahrzeugtürgriff (3) nach Anspruch 5, **dadurch gekennzeichnet, dass** die Länge (36) des zweiten Hebelarms (35b) kürzer ausgebildet ist als die Länge (37) des ersten Hebelarms (35a).

7. Fahrzeugtürgriff (3) nach einem der Ansprüche 2 bis 6, **dadurch gekennzeichnet, dass** die Kopplungseinrichtung (32) als eine Führungsausnehmung (38) ausgebildet ist, in welcher ein mit der Handhabe (4) gekoppelter Bewegungszapfen (39) angeordnet ist, der bei einer Bewegung der Handhabe (4) entlang der Führungsausnehmung (38) bewegbar geführt ist.

8. Fahrzeugtürgriff (3) nach Anspruch 7, **dadurch gekennzeichnet, dass** die Führungsausnehmung (38) mit Bezug auf die Schwenkachse (30) radial verlaufend ausgebildet ist.

9. Fahrzeugtürgriff (3) nach Anspruch 7 oder 8, **dadurch gekennzeichnet, dass** der Bewegungszapfen (39) an einer über eine Drehachse (21) drehbar an dem Griffträger (8) gelagerten Hebelmechanik (11) angeformt ist, welche die Handhabe (4) an dem Griffträger (8) bewegbar befestigt, wobei das Massenausgleichselement (16) über die Hebelmechanik (11) mit der Handhabe (4) bewegungsgekoppelt ist.

10. Fahrzeugtürgriff (3) nach Anspruch 5 und 9, **dadurch gekennzeichnet, dass** der Bewegungszapfen (39) an einem um die Drehachse (21) drehbaren Hebel (40) der Hebelmechanik (11) ausgebildet ist, wobei bei einer Bewegung der Handhabe (4) aus der Ruhestellung in die Bereitschaftsstellung der zweiseitige Hebel (35) eine zwischen der Grundposition und der Betriebsposition liegende Zwischenposition durchläuft, in welcher der zweiseitige Hebel (35) in Linie zu dem Hebel (40) der Hebelmechanik (11) angeordnet ist.

11. Fahrzeugtürgriff (3) nach Anspruch 10, **dadurch gekennzeichnet, dass** der Schwenkwinkel (42a) zwischen der Grundposition und der Zwischenposition zu dem Schwenkwinkel (42b) zwischen der Zwischenposition und der Betriebsposition symmetrisch ausgeführt ist.

## Claims

1. Vehicle door handle (3) comprising a handle holder (8) and a handle (4) movably borne on the handle holder (8), wherein the handle (4) can assume at least a rest position and a stand-by position and wherein on incorporation into a vehicle door (2) the handle (4) in the rest position is arranged flush with the outer side (7) of the vehicle door (2) and in the stand-by position for operation is arranged protruding vis-à-vis the outer side (7) of the vehicle door (2) in a protruding direction (29),
wherein a mass balancing element (16) is connected to the handle (4) and is borne on the handle holder (8) in a swivelling manner about a swivel axis (30), and wherein on moving the handle (4) from the rest position into the stand-by position, the handle (4) swivels the mass balancing element (16) out of a basic position into an operating position,
**characterised in that**
the mass balancing element (16) is designed with its mass and/or its geometry matched to the handle (4) in such a way that under the effect of an acceleration force directed in the protrusion direction (29) the mass balancing element (16), both in the rest position and also in the stand-by position of the handle (4), produces a countermoment (41) acting on the handle (4) and preventing further movement of the handle (4) in the protruding direction (29).

2. Vehicle door handle (3) according to claim 1 **characterised in that** the mass balancing element (16) comprises a balancing mass body (31) arranged at a first distance (33) to the swivel axis (30) and a coupling device (32) for movement coupling with the handle (4) arranged at a second distance (34) to the swivel axis (30).

3. Vehicle door handle (3) according to claim 2 **characterised in that** the first distance (33) is smaller than the second distance (34).

4. Vehicle door handle (3) according to claim 2 or 3 **characterised in that** in relation to the swivel axis (30) the balancing mass body (31) and the coupling device (32) are designed and arranged at different circumferential positions on the mass balance element (16) .

5. Vehicle door handle (3) according to any one of claims 2 to 4 **characterised in that** the mass balancing element (16) is designed as a two-sided lever (35) which is borne on the handle holder (8) in a swivelling manner about the swivel axis (30), wherein a first lever arm (35a) of the two-sided lever (35) comprises the coupling device (32) for movement coupling with the handle (4) and a second lever arm (35b) of the two-sided lever (35) comprises the balancing mass body (31).

6. Vehicle door handle (3) according to claim 5 **characterised in that** the length (36) of the second lever arm (35b) is shorter than the length (37) of the first lever arm (35a).

7. Vehicle door handle (3) according to any one of claims 2 to 6 **characterised in that** the coupling device (32) is designed as a guiding recess (38) in which a movement pin (39) coupled to the handle (4) is arranged and which when the handle (4) is moved is movably guided along the guiding recess (38).

8. Vehicle door handle (3) according to claim 7 **characterised in that** the guiding recess (38) extends radially in relation to the swivel axis (30).

9. Vehicle door handle (3) according to 7 or 8 **characterised in that** the movement pin (39) is formed on a lever mechanism (11) which is rotatably borne via an axis of rotation (21) on the handle holder (8) and movably fastens the handle (4) on the handle holder (8), wherein the mass balancing element (16) is movement-coupled to the handle (4) by way of the lever mechanism (11).

10. Vehicle door handle (3) according to claim 5 and 9 **characterised in that** the movement pin (39) is provided on a lever (40) of the lever mechanism (11) rotatable about an axis of rotation (21), wherein in the event of a movement of the handle (4) from the rest position into the stand-by position the two-sided lever (35) passes through an intermediate position lying between the basic position and the stand-by position in which the two-sided lever (35) is arranged in line with the lever (40) of the lever mechanism (11) .

11. Vehicle door handle (3) according to claim 10 **characterised in that** the swivel angle (42a) between the basic position and the intermediate position is symmetrical to the swivel angle (42b) between the intermediate position and the operating position.

## Revendications

1. Poignée de portière pour un véhicule (3), comportant un support de poignée (8) et une manette (4) logée de manière mobile sur le support de poignée (8), la manette (4) étant susceptible d'adopter au moins une position de repos et une position d'attente, et lorsqu'elle est montée dans une portière de véhicule (2), dans la position de repos, la manette (4) s'écoulant à fleur de la face extérieure (7) de la portière de véhicule (2) et dans la position d'attente, pour sa manœuvre, étant placée en déploiement dans une direction de déploiement (29) par rapport à la face extérieure (7) de la portière de véhicule (2),
un élément compensateur de masse (16) étant couplé avec la manette (4) et étant logé sur le support de poignée (8) de manière à pouvoir pivoter autour d'un axe de pivotement (30), et lors d'un déplacement de la manette (4) de la position de repos dans la position d'attente, la manette (4) faisant pivoter l'élément compensateur de masse (16) d'une position de base dans une position de service,
**caractérisée en ce que**
par sa masse et/ou par sa géométrie, l'élément compensateur de masse (16) est conçu en adaptation à la manette (4) de telle sorte, qu'aussi bien en position de repos, qu'également en position d'attente de la manette (4), sous l'action d'une force d'accélération dirigée dans la direction de déploiement (29), l'élément compensateur de masse (16) génère un couple antagoniste (41) agissant sur la manette (4) et empêchant la manette (4) de poursuivre au moins son déplacement dans la direction de déploiement (29).

2. Poignée de portière pour un véhicule (3) selon la revendication 1, **caractérisée en ce que** l'élément compensateur de masse (16) comporte un organe de masse compensatrice (31) écarté d'un premier écart (33) de l'axe de pivotement (30) et un système de couplage (32) écarté d'un deuxième écart (34) de l'axe de pivotement (30), destiné à assurer le couplage en déplacement avec la manette (4).

3. Poignée de portière pour véhicule (3) selon la revendication 2, **caractérisée en ce que** le premier écart (33) est inférieur au deuxième écart (34).

4. Poignée de portière pour véhicule (3) selon la revendication 2 ou 3, **caractérisée en ce que** l'organe de masse compensatrice (31) et le système de couplage (32) sont conçus et placés sur l'élément compensateur de masse (16) sur différentes positions périphériques en rapport à l'axe de pivotement (30).

5. Poignée de portière pour véhicule (3) selon l'une quelconque des revendications 2 à 4, **caractérisée en ce que** l'élément compensateur de masse (16) est conçu sous la forme d'un levier bilatéral (35), lequel est logé sur le sur le support de poignée (8), de manière à pouvoir pivoter autour de l'axe de pivotement (30), u premier bras de levier (35a) du levier bilatéral (35) comportant le système de couplage (32) pour le couplage en déplacement avec la manette (4) et un deuxième bras de levier (35b) du levier bilatéral (35) comportant l'organe de masse compensatrice (31).

6. Poignée de portière pour véhicule (3) selon la revendication 5, **caractérisée en ce que** la longueur (36) du deuxième bras de levier (35b) est conçu en étant inférieure à la longueur (37) du premier bras de leviers (35a).

7. Poignée de portière pour véhicule (3) selon l'une quelconque des revendications 2 à 6, **caractérisée en ce que** le système de couplage (32) est conçu sous la forme d'un évidement de guidage (38) dans lequel est placé un tenon de déplacement (39) couplé avec la manette (4), qui lors d'un déplacement de la manette (4) est guidé en étant mobile le long de l'évidement de guidage (38).

8. Poignée de portière pour véhicule (3) selon la revendication 7, **caractérisée en ce que** l'évidement de guidage (38) est conçu en s'écoulant en direction radiale, en rapport à l'axe de pivotement (30).

9. Poignée de portière pour véhicule (3) selon la revendication 7 ou 8, **caractérisée en ce que** le tenon de déplacement (39) est surmoulé sur un mécanisme de levier (11) logé en rotation par l'intermédiaire d'un axe de rotation (21) sur le support de poignée (8), lequel fixe de manière mobile la manette (4) sur le support de poignée (8), l'élément compensateur de masse (16) étant couplé en déplacement avec la manette (4) par l'intermédiaire du mécanisme de levier (11).

10. Poignée de portière pour véhicule (3) selon la revendication 5 et 9, **caractérisée en ce que** le tenon de déplacement (39) est conçu sur un levier (40) du mécanisme de levier (11) qui est rotatif autour de l'axe de rotation (21), lors d'un déplacement de la manette (4) de la position de repos dans la position d'attente, le levier bilatéral (35) passant par une position intermédiaire située entre la position de base et la position de service dans laquelle le levier bilatéral (35) est placé en ligne par rapport au levier (40) du mécanisme de levier (11).

11. Poignée de portière pour véhicule (3) selon la revendication 10, **caractérisée en ce que** l'angle de pivotement (42a) entre la position de base et la position intermédiaire est réalisé en symétrie de l'angle de pivotement (42b) entre la position intermédiaire et la position de service.
